# FASCICULE DE BREVET EUROPEEN

(11) **EP 4 073 595 B1**
(45) Date de publication et mention de la délivrance du brevet: **11.10.2023**
(21) Numéro de dépôt: 20817440.9
(22) Date de dépôt: 09.12.2020
(51) Int. Cl.: G04B 37/02

(54) **MONTRE ELECTRONIQUE COMPRENANT UN DISPOSITIF DE DEWAR**
ELEKTRONISCHE ARMBANDUHR, DIE EINE DEWAR-VORRICHTUNG UMFASST
ELECTRONIC WATCH COMPRISING A DEWAR DEVICE

(30) Priorité: 09.12.2019 EP 19214449
(43) Date de publication de la demande: 19.10.2022
(73) Titulaire: Omega SA, 2502 Biel/Bienne (CH)
(72) Inventeur: FRANZI, Edoardo, 1400 Cheseaux-Noréaz (CH)
(74) Mandataire: ICB SA
(86) Numéro de dépôt international: PCT/EP2020/085357
(87) Numéro de publication internationale: WO 2021/116217

(56) Documents cités:
- CN-A- 106 325 041
- CN-U- 203 747 909
- FR-A1- 2 752 959
- US-A- 3 030 763
- US-A1- 2012 155 230

## Description

### Domaine technique

L'invention concerne une montre électronique comprenant un dispositif de Dewar, une telle montre étant notamment adaptée à fonctionner sous des températures extrêmes. Une telle montre électronique est par exemple une montre à quartz.

### Arrière-plan technologique

Une montre électronique comprend classiquement un bracelet et une boîte de montre comportant plusieurs composants électriques ou électroniques. Il est connu dans l'état de la technique que Certains de ces composants ne supportent pas des températures extrêmes, et cessent de fonctionner correctement à ces températures. Typiquement, les écrans à cristaux liquides LCD (de l'anglais Liquid Crystal Display) utilisant des diodes électroluminescentes ou encore les quartz tolèrent des températures n'excédant pas 80 °C (degrés Celcius) environ, et ne descendant pas en-dessous de 0 °C. Or, dans des environnements particuliers tels que par exemple les missions spatiales ou lunaires, les températures peuvent fréquemment atteindre des valeurs de l'ordre de sensiblement -150 °C à +125 °C.

On connait également les documents CN10632541A, CN203747909U, US3030763A, US2012/155230A1 et FR2752959A1 qui portent sur des dispositifs d'isolation thermique de l'état de la technique.

Il existe donc un besoin de pouvoir disposer d'une montre électronique munie d'une boîte de montre comportant un ou plusieurs composants électroniques, et pouvant supporter de telles températures extrêmes tout en fonctionnant de manière nominale.

### Résumé de l'invention

A cet effet, l'invention concerne une montre électronique comprenant un bracelet et une boîte de montre comportant au moins un composant électrique ou électronique, ladite montre comprenant au moins un dispositif de Dewar configuré pour renfermer au moins un desdits composants électriques ou électroniques, ledit au moins un dispositif de Dewar comportant des parois interne et externe et un espace sous vide ou quasi-sous vide défini entre ces dites parois, la paroi interne délimitant un volume dans lequel est susceptible d'être agencé ledit au moins un composant électrique ou électronique.

Grâce à la présence dans la boîte de montre d'au moins un dispositif de Dewar qui encapsule les composants électriques ou électroniques de la montre, ces derniers sont protégés d'éventuelles températures extrêmes à l'extérieur pouvant être compris entre -150 et +125 degrés Celsius. Une telle configuration de montre permet ainsi d'utiliser des composants électriques ou électroniques standard dans des contextes et des environnements où les températures peuvent être extrêmes, tels que par exemple des missions spatiales ou lunaires. Ceci permet ainsi une rationalisation des coûts ainsi que de maintenir une complexité raisonnable pour les composants utilisés dans la montre pour de telles missions.

Dans d'autres modes de réalisation :
- la boîte de montre comprend une enceinte dans laquelle est compris au moins un dispositif de Dewar renfermant au moins un desdits composants électriques ou électroniques ;
- le dispositif de Dewar est formé en tout ou partie par la boîte de montre et renferme au moins un desdits composants électriques ou électroniques ;
- le dispositif de Dewar comprend les pièces suivantes de la boîte de montre délimitant ledit volume : une carrure, une glace et un fond ;
- la carrure et le fond de la boîte forme une pièce monobloc, ladite pièce définissant une ouverture opposée au fond qui est susceptible d'être refermée par la glace de ladite montre notamment de manière amovible ;
- la carrure et la glace de la boîte de montre forme une pièce monobloc, ladite pièce définissant une ouverture opposée à la glace qui est susceptible d'être refermée par le fond de ladite montre notamment de de manière amovible ;
- le dispositif de Dewar comprend deux parois interne et externe minces imbriquées l'une dans l'autre, la paroi interne délimitant le volume à l'intérieur duquel est agencé le ou chaque composant électrique ou électronique, la paroi externe qui est agencée du côté extérieur de la montre, l'espace sous vide ou quasi sous vide séparant la paroi interne de la paroi externe ;
- ledit au moins un composant électrique ou électronique est choisi parmi le groupe consistant en : un dispositif d'affichage, un processeur, une mémoire, un composant de stockage d'énergie, un moteur, un circuit intégré et un oscillateur électronique, et
- la montre comprend une enceinte dans laquelle est agencé au moins un dispositif de Dewar contenant au moins un composant électrique ou électronique ;
- la montre est une montre à quartz.

### Brève description des figures

D'autres particularités et avantages ressortiront clairement de la description qui en est faite ci-après, à titre indicatif et nullement limitatif, en référence aux figures annexées, dans lesquelles :
- la figure 1 est une représentation schématique d'une vue de dessus d'une première variante de la montre électronique dont une boîte est formée en tout ou partie par un dispositif de Dewar, selon un mode de réalisation de l'invention ;
- la figure 2 est une vue en coupe selon l'axe II-II de la représentation schématique de la représentation schématique de la première variante de la montre électronique illustrée sur la figure 1, selon le mode de réalisation de l'invention, et
- la figure 3 est une représentation schématique d'une vue de dessus d'une deuxième variante de la montre électronique dont la boîte comprend une enceinte dans laquelle est compris au moins un dispositif de Dewar susceptible de renfermer au moins un composant électrique ou électronique de ladite montre, selon un mode de réalisation de l'invention.

### Description détaillée de l'invention

Les figures 1 à 3 représentent une montre électronique 2 selon l'invention. La montre électronique 2 comprend un bracelet 4 et une boîte de montre 6. Sans que cela ne soit limitatif dans le cadre de la présente invention, la montre électronique 2 est par exemple une montre à quartz.

La boîte de montre 6 comporte de manière classique au moins un composant électrique ou électronique 8a-8g. Dans des variantes de réalisation particulières de la montre illustrées sur les figures 1 à 3, la boîte de montre 6 comporte sept composants électriques ou électroniques 8a-8g, qui constituent des parties sensibles de la montre 2. Bien entendu, la boîte de montre 6 peut comporter plus de composants électriques ou électroniques que ceux représentés sur ces figures, ou ne peut comporter qu'un sous-ensemble de composants parmi les composants 8a-8g. Dans ces variantes, la boîte de montre 6 comporte ainsi par exemple un dispositif d'affichage 8a, un processeur 8b, une mémoire 8c, un composant de stockage d'énergie 8d, un moteur 8e, un circuit intégré 8f et un oscillateur électronique 8g.

Dans ces différentes variantes illustrées sur les figures 1 à 3, la boîte de montre 6 comporte en outre au moins un dispositif de Dewar 10. Ce dispositif de Dewar 10 présente les mêmes propriétés et caractéristiques qu'un tube/vase de Dewar bien connu dans l'état de la technique. Ainsi qu'on le verra par la suite, les propriétés et caractéristiques de ce dispositif de Dewar 10 participent à lui conférer une bonne isolation thermique au regard de températures pouvant régner dans l'environnement extérieur dans lequel il peut être localisé. Ce dispositif comprend un espace 14 de confinement/d'encapsulation qui est ici un volume 14 défini à l'intérieur de ce dispositif 10 et qui est prévu pour recevoir au moins un des dits composants électriques ou électroniques 8a-8g afin qu'il soit isolé thermiquement de l'environnement extérieur. Ce volume 14 est aussi appelé volume 14 de confinement/d'encapsulation.

Dans la première variante de cette montre, représentée sur les figures 1 et 2, la boîte de montre 6 comporte donc ce dispositif de Dewar 10. Plus précisément, ce dispositif de Dewar 10 est formé en tout ou partie par la boîte de montre 6. Un tel dispositif de Dewar 10 est pré configuré pour renfermer au moins un desdits composants électriques ou électroniques 8a-8g. Autrement dit, ce dispositif 10 comprend l'espace 14, ou le volume 14, dans lequel chaque composant peut être agencé en étant encapsulé dans cet espace 14.

Dans une première alternative de cette première variante visible sur les figures 1 et 2, le dispositif de Dewar 10 peut renfermer l'ensemble des composants électriques ou électroniques 8a-8g de la montre 2. Dans ce contexte, ce dispositif de Dewar 10 est alors formé par des pièces de la boîte de montre 6 telles qu'une carrure 20, une glace 18 et un fond 19. L'assemblage de ces pièces participe à réaliser l'espace de confinement 14, ou volume de confinement 14, de ce dispositif de Dewar 10 prévu pour l'agencement des composants 8a-8g. Ces trois pièces la carrure 20, la glace 18 et le fond 19 peuvent être des pièces distinctes et jointes ensemble par la suite pour construire cette espace d'encapsulation 14, ou volume d'encapsulation 14. De manière alternative, la carrure 20 et le fond 19 de la boîte peuvent former ensemble une pièce monobloc visible sur la figure 2, ladite pièce monobloc définissant une ouverture opposée au fond 19 qui est susceptible d'être refermée par la glace 18 et ce, de manière amovible. D'une autre manière alternative, la carrure 20 et la glace 18 de la boîte de montre 6, peuvent former ensemble une pièce monobloc, ladite pièce monobloc définissant une ouverture opposée à la glace 18 qui est susceptible d'être refermée par le fond 19 et ce, aussi de manière amovible. Dans ces configurations, l'espace 14, ou le volume 14, est formé entre ces trois pièces. Dans cette première alternative visible sur les figures 1 et 2, ce dispositif de Dewar 10 comporte la paroi interne formée par des parois intérieures de la glace 18, du fond 19 et de la carrure 20, et la paroi externe 12b formée par des parois extérieures de cette glace 18, ce fond 19 et cette carrure 20. Ces parois interne et externe 12a, 12b sont séparées par l'espace 16 sous vide ou quasi-sous vide. En outre, cette paroi interne 12a délimite le volume 14 dans lequel est susceptible d'être agencés les composants électriques ou électroniques 8a-8g.

Dans une deuxième alternative de cette première variante, non représentée sur les figures, le dispositif de Dewar 10 renferme au moins un des composants électriques ou électroniques 8a-8g de la montre. Dans ce contexte, ce dispositif de Dewar 10 est alors formé par au moins deux pièces qui sont aptes à coopérer ensemble en étant assemblées ensemble pour former ce dispositif 10. De telles pièces comprennent une pièce de cloisonnement de la boîte de montre 6 qui peut avoir une forme particulière afin à la fois :
- de définir en coopérant avec au moins une autre pièce de la boîte de montre 6, un espace 14 de confinement ou d'encapsulation encore appelé volume de confinement ou d'encapsulation, qui tient compte du volume susceptible d'être occupé par le ou les composants 8a-8g, et
- de pouvoir être assemblée avec au moins une autre pièce de la boîte de montre 6, telle que tout ou partie de la paroi intérieure de la carrure 20 de cette boîte 6, ou tout ou partie de la paroi intérieure du fond 19 ou encore aux parois intérieures de ce fond 19 et de cette carrure 20.

Dans cette deuxième alternative, ce dispositif de Dewar 10 a une paroi interne 12a qui est formée par une paroi intérieure d'au moins une autre pièce de la boîte de montre 6 (la glace 18, le fond 19 ou la carrure 20) et d'une paroi intérieure de la pièce de cloisonnement, et la paroi externe 12b est formée quant à elle par une paroi extérieure d'au moins une autre pièce (la glace 18, le fond 19 ou la carrure 20) et une paroi extérieure de la pièce de cloisonnement. Dans cette alternative aussi, ces parois interne et externe 12a, 12b sont séparées par l'espace 16 sous vide ou quasi-sous vide. En outre, cette paroi interne 12a délimite le volume 14 dans lequel est susceptible d'être agencé (s) le ou les composants 8a-8g.

Dans une deuxième variante de la montre illustrée sur la figure 3, la boîte de montre 6 comprend une enceinte 21 comportant classiquement le mouvement de la montre et qui est délimitée notamment par les parois intérieures de la carrure 20 et du fond 19. Une telle enceinte 21 comporte aussi au moins un dispositif de Dewar 10 renfermant au moins un desdits composants électriques ou électroniques 8a-8g. Ce dispositif de Dewar 10 peut renfermer/encapsuler un seul composant ou plusieurs composants à la fois. Ce dispositif de Dewar 10 peut être intégré dans le mouvement de la montre 2. Dans cette variante, chaque dispositif de Dewar 10 agencé dans l'enceinte 21 de cette boîte de montre comprend les parois interne 12a et externe 12b qui sont séparées par l'espace 16 sous vide ou quasi-sous vide. Dans cette configuration, cette paroi interne 12a délimite le volume 14 dans lequel est susceptible d'être agencé (s) le ou les composants 8a-8g. En outre, dans cette alternative plusieurs dispositifs de Dewar encapsulant un ou plusieurs composants 8a-8g, peuvent être disposés dans l'enceinte de la boîte de montre.

Dans ces variantes, le dispositif de Dewar 10 peut comprendre typiquement deux parois interne et externe minces 12a, 12b imbriquées l'une dans l'autre. Une paroi interne 12a du dispositif 10 délimite l'espace de confinement /d'encapsulation 14 (ou volume de confinement/d'encapsulation 14) à l'intérieur duquel est agencé chaque composant électrique ou électronique 8a-8g. Une paroi externe 12b du dispositif 10 qui selon les variantes peut être agencée du côté extérieur de la montre 2, ou du côté extérieur de la montre 2 et dans l'enceinte de la boîte de montre. Le dispositif de Dewar 10 définit ainsi un espace vide ou quasi-vide 16 qui sépare la première paroi interne 12a de la seconde paroi externe 12b. On comprend bien ici que cet espace 16 est fermé hermétiquement et qu'il est sous vide ou quasi sous vide. Ces parois 12a, 12b sont de préférence réalisées de manière non limitative et non exhaustive en une matière métallique, en verre ou en des résines polymères thermodurcissables ou thermoplastiques renforcées de fibres de carbone ou de verre ou encore en matériaux céramiques.

On notera que lorsque les parois interne et externe 12a, 12b sont transparentes ou semi-transparentes en étant par exemple en verre, la surface extérieure de cette paroi interne 12a et la surface intérieure de cette paroi externe 12b sont revêtues d'un enduit réfléchissant métallique ou similaire, tel que par exemple une couche d'argent.

Dans cette montre 2, la glace 18 de la boîte de montre 6 est formée d'une une vitre transparente ou semi-transparente. Lorsque cette glace 18 est comprise dans le dispositif de Dewar 10 c'est-à-dire qu'elle participe à la formation de ce dispositif 10, elle comprend alors des parois intérieure et extérieure qui sont aussi respectivement les parois interne et externe 12a, 12b du dispositif de Dewar 10 entre lesquelles parois 12a, 12b est donc aussi défini l'espace 16 vide (ou sous-vide) ou quasi- vide (ou quasi sous vide).

Dans la première variante, lorsque la pièce de cloisonnement de la boîte de montre 6, la carrure, la glace et le fond participent à former le dispositif de Dewar, alors les parois intérieures et extérieures de cette pièce de cloisonnement, de cette carrure 20, de la glace 18 et du fond 19 sont aussi les parois interne et externe 12a, 12b du dispositif de Dewar 10 de cette montre 2. On comprend donc que ces parois intérieures et extérieures de la pièce de cloisonnement, de la carrure 20, de la glace 18 et du fond 19 participent alors à former ensemble les parois interne et externe 12a, 12b du dispositif de Dewar 10.

Un tel dispositif de Dewar 10 fournit ainsi à la montre 2 une très bonne isolation thermique vis-à-vis de l'environnement extérieur en réduisant voire en empêchant une déperdition thermique du volume d'encapsulation 14 par radiation. Ainsi, lorsque la température à l'extérieur de la montre 2 atteint des valeurs extrêmes, typiquement de l'ordre de -125 à +125 °C, la température à l'intérieur de l'espace d'encapsulation 14 (ou volume d'encapsulation 14) reste quant à elle sensiblement égale à la température du milieu ambiant dans lequel l'encapsulation a été effectuée, typiquement de l'ordre de 20 °C. On conçoit ainsi qu'une telle configuration permet de protéger les composants électriques ou électronique 8a-8g de la montre 2, et de permettre ainsi leur fonctionnement dans des conditions de température extérieure extrêmes.

## Revendications

1. Montre électronique (2) comprenant un bracelet (4) et une boîte de montre (6) comportant au moins un composant électrique ou électronique (8a-8g), **caractérisée en ce que** ladite montre comprend au moins un dispositif de Dewar (10) configuré pour renfermer au moins un desdits composants électriques ou électroniques (8a-8g), ledit au moins un dispositif de Dewar (10) comportant des parois interne et externe (12a, 12b) et un espace sous vide ou quasi-sous vide (16) défini entre ces dites parois (12a, 12b), la paroi interne (12a) délimitant un volume (14) dans lequel est susceptible d'être agencé ledit au moins un composant électrique ou électronique (8a-8g).

2. Montre électronique (2) selon la revendication précédente, **caractérisée en ce que** la boîte de montre (6) comprend une enceinte (21) dans laquelle est compris ledit au moins un dispositif de Dewar (10) renfermant au moins un desdits composants électriques ou électroniques (8a-8g).

3. Montre électronique (2) selon la revendication 1, **caractérisé en ce que** le dispositif de Dewar (10) est formé en tout ou partie par la boîte de montre (6) et renferme au moins un desdits composants électriques ou électroniques (8a-8g).

4. Montre électronique (2) selon l'une quelconque des revendications 1 et 3, **caractérisée en ce que** le dispositif de Dewar (10) comprend les pièces suivantes de la boîte de montre (6) délimitant ledit volume (14) : une carrure (20), une glace (18) et un fond (19).

5. Montre électronique (2) selon la revendication précédente, **caractérisée en ce que** la carrure (20) et le fond (19) de la boîte forme une pièce monobloc, ladite pièce définissant une ouverture opposée au fond (19) qui est susceptible d'être refermée par la glace (18) de ladite montre notamment de manière amovible.

6. Montre électronique (2) selon la revendication 4, **caractérisée en ce que** la carrure (20) et la glace (18) de la boîte de montre (6) forme une pièce monobloc, ladite pièce définissant une ouverture opposée à la glace (18) qui est susceptible d'être refermée par le fond (19) de ladite montre (2) notamment de de manière amovible.

7. Montre électronique (2) selon l'une quelconque des revendications précédentes, **caractérisée en ce que** le dispositif de Dewar (10) comprend les deux parois interne et externe minces (12a, 12b) imbriquées l'une dans l'autre, la paroi interne (12a) délimitant le volume (14) à l'intérieur duquel est agencé le ou chaque composant électrique ou électronique (8a-8g), la paroi externe (12b) qui est agencée du côté extérieur de la montre (2), l'espace sous vide ou quasi-sous vide (16) séparant la paroi interne (12a) de la paroi externe (12b).

8. Montre électronique (2) selon l'une quelconque des revendications précédentes, **caractérisée en ce que** ledit au moins un composant électrique ou électronique (8a-8g) est choisi parmi le groupe consistant en : un dispositif d'affichage, un processeur, une mémoire, un composant de stockage d'énergie, un moteur, un circuit intégré et un oscillateur électronique.

9. Montre électronique (2) selon la revendication 1, **caractérisée en ce qu'**elle comprend une enceinte dans laquelle est agencé au moins un dispositif de Dewar (10) contenant au moins un composant électrique ou électronique (8a-8g).

10. Montre électronique (2) selon l'une quelconque des revendications précédentes, **caractérisée en ce que** la montre (2) est une montre à quartz.

## Patentansprüche

1. Elektronische Uhr (2), umfassend ein Armband (4) und ein Uhrgehäuse (6), mindestens eine elektrische oder elektronische Komponente (8a-8g) beinhaltend, **dadurch gekennzeichnet, dass** die Uhr mindestens eine Dewar-Vorrichtung (10) umfasst, welche konfiguriert ist, um mindestens eine der elektrischen oder elektronischen Komponenten (8a-8g) zu umschließen, wobei die mindestens eine Dewar-Vorrichtung (10) eine Innen- und Außenwand (12a, 12b), und einen zwischen diesen Wänden (12a, 12b) definierten Raum unter Vakuum oder nahezu unter Vakuum (16) beinhaltet, wobei die Innenwand (12a) ein Volumen (14) begrenzt, in dem die mindestens eine elektrische oder elektronische Komponente (8a-8g) angeordnet werden kann.

2. Elektronische Uhr (2) nach dem vorstehenden Anspruch, **dadurch gekennzeichnet, dass** das Uhrgehäuse (6) eine Schutzhülle (21) umfasst, in der die mindestens eine Dewar-Vorrichtung (10) inbegriffen ist, welche mindestens eine der elektrischen oder elektronischen Komponenten (8a-8g) umschließt.

3. Elektronische Uhr (2) nach Anspruch 1, **dadurch gekennzeichnet, dass** die Dewar-Vorrichtung (10) ganz oder teilweise durch das Uhrengehäuse (6) gebildet wird und mindestens eine der elektrischen oder elektronischen Komponenten (8a-8g) umschließt.

4. Elektronische Uhr (2) nach einem der Ansprüche 1 und 3, **dadurch gekennzeichnet, dass** die Dewar-Vorrichtung (10) die folgenden Teile des Uhrgehäuses (6) umfasst, welche das Volumen (14) begrenzen: Einen Mittelteil (20), ein Glas (18) und einen Boden (19).

5. Elektronische Uhr (2) nach dem vorstehenden Anspruch, **dadurch gekennzeichnet, dass** der Mittelteil (20) und der Boden (19) des Gehäuses einen einteiligen Teil bilden, wobei der Teil eine dem Boden (19) gegenüberliegende Öffnung definiert, welche durch das Glas (18) der Uhr, insbesondere auf abnehmbare Weise, verschlossen werden kann.

6. Elektronische Uhr (2) nach Anspruch 4, **dadurch gekennzeichnet, dass** der Mittelteil (20) und das Glas (18) des Uhrgehäuses (6) einen einteiligen Teil bilden, wobei der Teil eine dem Glas (18) gegenüberliegende Öffnung definiert, welche durch den Boden (19) der Uhr (2) insbesondere auf abnehmbare Weise, verschlossen werden kann.

7. Elektronische Uhr (2) nach einem der vorstehenden Ansprüche, **dadurch gekennzeichnet, dass** die Dewar-Vorrichtung (10) die beiden dünnen Innen- und Außenwände (12a, 12b) umfasst, die ineinander verschachtelt sind, wobei die Innenwand (12a) das Volumen (14) begrenzt, in dessen Inneren die oder jede elektrische oder elektronische Komponente (8a-8g) angeordnet ist, die Außenwand (12b), die an der Außenseite der Uhr (2) angeordnet ist, wobei der Raum unter Vakuum oder nahezu unter Vakuum (16) die Innenwand (12a) von der Außenwand (12b) trennt.

8. Elektronische Uhr (2) nach einem der vorstehenden Ansprüche, **dadurch gekennzeichnet, dass** die mindestens eine elektrische oder elektronische Komponente (8a-8g) aus der Gruppe ausgewählt ist, bestehend aus: Einer Anzeigevorrichtung, einem Prozessor, einem Speicher, einer Energiespeicherkomponente, einem Motor, einer integrierten Schaltung und einem elektronischen Oszillator.

9. Elektronische Uhr (2) nach Anspruch 1, **dadurch gekennzeichnet, dass** sie eine Schutzhülle umfasst, in der mindestens eine Dewar-Vorrichtung (10) angeordnet ist, die mindestens eine elektrische oder elektronische Komponente (8a-8g) enthält.

10. Elektronische Uhr (2) nach einem der vorstehenden Ansprüche, **dadurch gekennzeichnet, dass** die Uhr (2) eine Quarzuhr ist.

## Claims

1. Electronic watch (2) comprising a bracelet (4) and a watch case (6) including at least one electrical or electronic component (8a-8g), **characterised in that** said watch comprises at least one Dewar device (10) configured to contain at least one of said electrical or electronic components (8a-8g), said at least one Dewar device (10) including inner and outer walls (12a, 12b) and a vacuum or quasi-vacuum space (16) defined between these said walls (12a, 12b), the inner wall (12a) delimiting a volume (14) wherein said at least one electrical or electronic component (8a-8g) may be arranged.

2. Electronic watch (2) according to the preceding claim, **characterised in that** the watch case (6) comprises an enclosure (21) wherein said at least one Dewar device (10) containing at least one of said electrical or electronic components (8a-8g) is comprised.

3. Electronic watch (2) according to claim 1, **characterised in that** the Dewar device (10) is formed fully or partially by the watch case (6) and contains at least one of said electrical or electronic components (8a-8g).

4. Electronic watch (2) according to any one of claims 1 and 3, **characterised in that** the Dewar device (10) comprises the following parts of the watch case (6) delimiting said volume (14): a middle (20), a crystal (18) and a back (19).

5. Electronic watch (2) according to the preceding claim, **characterised in that** the middle (20) and the back (19) of the case forms a one-piece part, said part defining an opening opposite the back (19) which may be closed by the crystal (18) of said watch particularly removably.

6. Electronic watch (2) according to claim 4, **characterised in that** the middle (20) and the crystal (18) of the watch case (6) forms a one-piece part, said part defining an opening opposite the crystal (18) which may be closed by the back (19) of said watch (2) particularly removably.

7. Electronic watch (2) according to any one of the preceding claims, **characterised in that** the Dewar device (10) comprises two thin inner and outer walls (12a, 12b) imbricated in one another, the inner wall (12a) delimiting the volume (14) inside which the or each electrical or electronic component (8a-8g) is arranged, the outer wall (12b) which is arranged on the outside of the watch (2), the vacuum or quasi-vacuum space (16) separating the inner wall (12a) from the outer wall (12b).

8. Electronic watch (2) according to any one of the preceding claims, **characterised in that** said at least one electrical or electronic component (8a-8g) is selected from the group consisting of: a display device, a processor, a memory, a power storage component, a motor, an integrated circuit and an electronic oscillator.

9. Electronic watch (2) according to claim 1, **characterised in that** it comprises an enclosure wherein at least one Dewar device (10) containing at least one electrical or electronic component (8a-8g) is arranged.

10. Electronic watch (2) according to any one of the preceding claims, **characterised in that** the watch (2) is a quartz watch.
